# FASCICULE DE BREVET EUROPEEN

(11) **EP 0 427 627 B1**
(45) Date de publication et mention de la délivrance du brevet: **01.06.1994**
(21) Numéro de dépôt: 90403163.0
(22) Date de dépôt: 07.11.1990
(51) Int. Cl.: B65D 47/36

(54) **Capsule verseuse d'une seule pièce en matière plastique**
Einteilige Ausgusskappe aus Kunststoff
Plastic material, one-piece, spouted cap

(30) Priorité: 08.11.1989 FR 8914668
(43) Date de publication de la demande: 15.05.1991
(73) Titulaire: RICAL S.A., F-21600 Longvic (FR)
(72) Inventeur: Obadia, Jacques, F-75020 Paris (FR)
(74) Mandataire: Casalonga, Axel

(56) Documents cités:
- EP-A- 224 593
- GB-A- 670 650
- GB-A- 1 060 389
- US-A- 4 241 855

## Description

La présente invention se rapporte à une capsule verseuse réalisée d'une seule pièce en matière plastique, comprenant des moyens pour sa fixation à demeure sur un goulot de bouteille ou de flacon, et des moyens d'écoulement régulé du liquide contenu dans la bouteille ou le flacon.

On connaît des capsules monopièces à vis ou à encliquetage, fixées de façon amovible sur un goulot de bouteille ou de flacon. L'écoulement au liquide contenu dans la bouteille ou le flacon s'effectue après enlèvement de la capsule, ce qui ne permet pas un écoulement régulé et dosé.

On connaît également des capsules monopièces fixées à demeure par encliquetage et comportant un téton central qui est initialement fermé et doit être coupé à l'aide d'un couteau pour permettre l'écoulement du liquide contenu dans la bouteille ou le flacon. Ces capsules, utilisées en particulier pour du vinaigre, du produit de vaisselle liquide, etc., permettent un écoulement régulé et un aosage pratiquement jusqu'au goutte à goutte, mais ne sont pas refermables.

On connait, par ailleurs, notamment pour l'huile, le vinaigre, les sirops, etc., de nombreuses versions de bouchons verseurs à écoulement régulé et dosé. Ces bouchons composés d'un verseur et d'une capsule de bouchage sont refermables, mais la capsule est perdable. De plus, le prix de revient de ces bouchons verseurs en deux pièces est relativement élevé.

Le document GB-A-670650 révèle une capsule verseuse d'une seule pièce comprenant un corps avec des moyens pour la fixation à demeure sur un goulot de bouteille ou de flacon, et avec des moyens d'écoulement régulé du liquide contenu dans la bouteille ou le flacon, et un opercule frangible obturant un orifice pour l'écoulement direct du liquide suivant une direction sensiblement parallèle à l'axe de la capsule et de la bouteille ou du flacon. Sous l'effet d'une pression exercée vers le bas sur l'opercule, ce dernier peut être percé pour dégager l'orifice d'écoulement.

Le document EP-A-0 224 593 concerne une capsule verseuse réalisée d'une seule pièce en matière plastique pour des boîtes de conditionnement de liquide. Cette capsule comprend un corps avec des moyens pour sa fixation à demeure dans un trou de la boîte, et avec des moyens d'écoulement du liquide contenu dans la boîte, un volet obturant l'orifice d'écoulement du liquide et relié sur tout son pourtour au corps de la capsule par un voile de faible épaisseur, et un organe extérieur d'actionnement disposé sur le volet de manière que lors du premier actionnement dudit organe, le voile se déchire sur tout le pourtour du volet, sauf à l'opposé de l'organe d'actionnement où le voile forme un axe de pivotement pour le volet. L'orifice dégagé par le volet est également tel qu'il permet un écoulement direct du liquide suivant une direction sensiblement parallèle à l'axe de la capsule.

La présente invention a pour objet une capsule verseuse qui, tout en étant réalisée d'une seule pièce, à un prix de revient réduit, soit du type inviolable avant la première ouverture, permet un écoulement régulé, soit refermable et ne comporte pas d'éléments perdables.

L'invention a également pour objet une capsule monopièce conçue de manière à empêcher au maximum une ouverture intempestive.

Enfin, l'invention a pour objet une capsule monopièce permettant un dosage de l'écoulement du liquide, jusqu'au goutte-à-goutte.

La capsule verseuse telle que revendiquée, réalisée d'une seule pièce en matière plastique, comprend un corps avec des moyens pour sa fixation à demeure sur un goulot de bouteille ou de flacon et avec des moyens d'écoulement régulé du liquide contenu dans la bouteille ou le flacon. Elle comprend, en outre, un volet qui, jusqu'à la première utilisation, occupe une position sensiblement verticale, c'est-à-dire parallèle à l'axe de la capsule et de la bouteille ou du flacon et est relié sur tout son pourtour au corps de la capsule par un voile de faible épaisseur en obturant l'orifice d'écoulement du liquide. Elle comprend, de plus, un organe extérieur d'actionnement disposé sur le volet de manière que lors du premier actionnement dudit organe, le voile se déchire sur tout le pourtour du volet, sauf le long du bord supérieur où le voile forme un axe de pivotement pour le volet qui dégage ainsi l'orifice pour l'écoulement du liquide suivant une direction sensiblement perpendiculaire à l'axe de la capsule.

De préférence, le volet est disposé au fond d'une niche radiale prévue dans une partie supérieure de la capsule. Cela évite une manoeuvre intempestive du volet.

Dans le même but, il est avantageux que l'organe d'actionnement du volet soit constitué par une patte faisant saillie sur le volet sans cépasser sensiblement ladite niche lorsque le volet est fermé.

Suivant un mode de réalisation préféré, l'organe d'actionnement du volet est constitué par une patte faisant saillie horizontalement en airection radiale vers l'extérieur sur le volet formé, de manière à être sensiblement confondue avec la paroi supérieure de la capsule, à l'endroit de ladite niche.

Il est par ailleurs avantageux de prévoir une entretoise de raidissement extérieurement entre la patte d'actionnement et le volet.

Pour améliorer encore la possibilité de dosage de l'écoulement du liquide, il est avantageux que le volet présente une forme sensiblement en triangle isocèle, la base du triangle correspondant à la charnière de pivotement supérieure horizontale du volet.

En se référant aux dessins schématiques annexés, on va décrire ci-après plus en détail un mode de réalisation illustratif et non limitatif d'une capsule conforme à l'invention; sur les dessins :
la figure 1 est une vue de face d'une capsule conforme à l'invention, avant la première ouverture;
la figure 2 est une coupe suivant II-II de la figure 1;
la figure 3 est une vue de face de la capsule de la figure 1, après ouverture du volet;
la figure 4 est une coupe suivant IV-IV de la figure 3.

La capsule monopièce en matière plastique, telle qu'illustrée par les dessins, est une capsule destinée à être fixée à demeure par encliquetage sur un goulot de bouteille ou de flacon non représenté. La capsule comprend à cet effet une jupe extérieure 1 de forme générale cylindrique, et une jupe intérieure 2 également de forme générale cylindrique, reliées entre elles par des nervures radiales 3 et une partie de liaison 4 surélevée sur la majeure partie de la circonférence de la capsule, sauf sur une zone angulaire réduite sur laquelle les deux jupes 1 e 2 sont reliées entre elles par une partie de liaison 5 basse.

La jupe extérieure 1 comporte un bourrelet intérieur 6 permettant la fixation par encliquetage de la capsule sur un goulot de bouteille ou de flacon, comportant extérieurement une gorge recevant ledit bourrelet 6.

La jupe intérieure 2 est destinée à coopérer avec la face intérieure du goulot, en vue d'assurer l'étanchéité de la capsule sur le goulot, et comporte intérieurement, de façon connue en soi, une série de languettes 7 inclinées vers le bas, dont la fonction est de régulariser l'écoulement du liquide contenu dans la bouteille ou le flacon.

La capsule est fermée par une paroi d'extrémité 8 qui se trouve dans le même plan que la partie de liaison haute 4 entre les deux jupes 1 et 2.

En vue de permettre l'écoulement, par la capsule, du liquide contenu à l'intérieur de la bouteille ou du flacon sur lequel la capsule 8 est fixée à demeure par encliquetage, la capsule comporte, dans la zone de la partie de liaison 5 basse, un volet 9 permettant, par son actionnement, de dégager une ouverture d'écoulement.

Le volet 9 qui est réalisé d'une seule pièce avec la partie restante de la capsule fabriquée dans son ensemble en matière plastique par moulage, notamment par moulage par injection, est disposé au fond d'une niche radiale 10 prévue dans la jupe extérieure 1, dans la zone de la partie de liaison 5 basse qui constitue la délimitation inférieure de cette niche 10. Les deux parois latérales de la niche sont référencées 11 sur les dessins.

Comme le montrent les figures 1 et 3, le volet 9 occupe une partie seulement du fond vertical 12 de la niche 10, à savoir une partie triangulaire du fond 12 de forme rectangulaire. Le volet 9 en forme de triangle isocèle est relié par un voile mince 13 en forme de V à la partie restante du fond 12 et par un voile mince 14 à la paroi d'extrémité 8, le long de la base du triangle isocèle du volet 9. Il est à noter que le voile 13 est disposé dans un plan vertical, tandis que le voile 14 reliant le bord horizontal supérieur du volet à la paroi d'extrémité 8 également horizontale, est disposé dans un plan horizontal.

Une patte d'actionnement 15 est reliée à l'extrémité supérieure du volet 9, la patte 15 s'étendant radialement vers l'extérieur sur le volet 9, sensiblement dans le même plan que la paroi d'extrémité 8, son extrémité libre se confondant pratiquement avec le contour de la partie de liaison haute 4 de la capsule qui détermine le contour extérieur supérieur de la capsule. En d'autres termes, la patte d'actionnement 15 ne déborde pratiquement pas sur le contour extérieur de la capsule.

Une nervure de raidissement 16 est par ailleurs prévue entre le volet 9 et la manette 15, au milieu de la largeur du volet 9 et de la manette 15.

La capsule, dans son ensemble, est moulée d'une seule pièce avec le volet 9 fermé, c'est-à-dire relié à la partie restante du fond 12 de la niche 10 par le voile 13. Cette position fermée du volet 9 est représentée sur les figures 1 et 2. La présence du voile 13 intact est une garantie d'inviolabilité, c'est-à-dire montre à l'acheteur ou à l'utilisateur, que la capsule n'a pas encore été ouverte.

Pour ouvrir la capsule, l'utilisateur exerce un effort vers le haut sur la patte 15, ce qui provoque une déchirure du voile 13 et un pivotement de l'ensemble volet 9/patte 15 vers le haut autour du voile 14 formant axe de pivotement. Le volet 9 dégage ainsi un orifice 9a de forme triangulaire par lequel le liquide contenu dans la bouteille ou le flacon peut être versé suivant une direction sensiblement perpendiculaire à l'axe de la capsule et de la bouteille. En d'autres termes, lors du versement, le jet de liquide est brisé par la paroi d'extrémité 8 de la capsule et subit une déviation de 90° en s'écoulant par l'orifice 9a dégagé par le volet 9. Il en résulte que la régularisation de l'écoulement qui est déjà produite par les languettes 9 se trouve encore considérablement améliorée.

De plus, par la forme triangulaire de l'orifice 9a dégagé par le volet 9, il est possible de distribuer le liquide à un débit réglable allant jusqu'au goutte à goutte.

Après distribution, on ramène le volet 9 à la position suivant les figures 1 et 2. A la fin de ce mouvement de refermeture, les parties du voile 13 subsistant, après déchirure de ce dernier, sur le volet 9 et sur la partie restante du fond 12, assurent un léger "clipsage", grâce auquel le volet est maintenu fermé. Bien entendu, après une telle refermeture, le volet 9 n'obture pas de façon étanche la capsule.

A la suite de la refermeture, il est possible de redistribuer du liquide, sans actionner le volet, en exerçant simplement une pression sur la bouteille (ou le flacon) si cette dernière (ou ce dernier) est réalisé en un matériau souple.

Il y a lieu de noter que le mode de réalisation décrit ci-dessus et illustré par les dessins annexés, n'a été donné qu'à titre d'exemple indicatif et non limitatif et que de nombreuses modifications et variantes sont possibles dans le cadre de l'invention défini par les revendications.

Ainsi, le volet 9 pourrait avoir une forme autre qu'une forme triangulaire.

## Revendications

1. Capsule verseuse réalisée d'une seule pièce en matière plastique, comprenant un corps avec des moyens (1, 2, 6) pour sa fixation à demeure sur un goulot de bouteille ou de flacon et avec des moyens d'écoulement régulé du liquide contenu dans la bouteille ou le flacon, caractérisé par un volet (9) qui, jusqu'à la première utilisation, occupe une position sensiblement verticale, c'est-à-dire parallèle à l'axe de la capsule et de la bouteille ou du flacon et est relié sur tout son pourtour au corps de la capsule par un voile (13, 14) de faible épaisseur en obturant l'orifice (9a) d'écoulement du liquide, et par un organe extérieur d'actionnement (15) disposé sur le volet (9) de manière que lors du premier actionnement dudit organe, le voile (13) se déchire sur tout le pourtour du volet, sauf le long du bord supérieur où le voile (14) forme un axe de pivotement pour le volet (9) qui dégage ainsi l'orifice (9a) pour l'écoulement du liquide suivant une direction sensiblement perpendiculaire à l'axe de la capsule.

2. Capsule suivant la revendication 1, caractérisée par le fait que le volet (9) est disposé sur le fond d'une niche radiale (10) prévue dans une partie prolongeant la capsule au-dessus desdits moyens de fixation.

3. Capsule suivant la revendication 2, caractérisée par le fait que ledit organe d'actionnement (15) est constitué par une patte (15) faisant saillie sur le volet (9) sans dépasser notablement ladite niche.

4. Capsule suivant la revendication 3, caractérisée par le fait que ladite patte (15) fait saillie horizontalement radialement vers l'extérieur sur le volet (9), de manière à être sensiblement confondue avec le contour de la capsule à l'endroit de ladite niche.

5. Capsule suivant la revendication 3 ou 4, caractérisée par le fait qu'une entretoise de raidissement (16) est prévue extérieurement entre le volet (9) et la patte d'actionnement (15).

6. Capsule suivant l'une quelconque des revendications précédentes, caractérisée par le fait que le volet (9) présente une forme sensiblement en triangle isocèle, la base dudit triangle correspondant à l'axe de pivotement du volet.

7. Capsule suivant la revendication 6, caractérisée par le fait que le voile (13) déchirable est disposé dans un plan vertical, tandis que le voile (14) constituant l'axe de pivotement du volet est disposé dans un plan horizontal.

## Patentansprüche

1. Einteilig in Kunststoffmaterial ausgeführte Gießkappe, umfassend einen Körper mit Mitteln (1, 2, 6) für seine dauerhafte Befestigung auf einem Flaschenhals und mit Mitteln zum geregelten Ausfließen der in der Flasche enthaltenen Flüssigkeit, **gekennzeichnet** durch eine Klappe (9), die unter Verschließen der Ausfließöffnung (9a) der Flüssigkeit bis zur ersten Verwendung eine im wesentlichen vertikale, d.h. zur Achse der Kappe und der Flasche parallele Position einnimmt und über ihren gesamten Umfang mit dem Körper der Kapsel durch einen Verbindungsteil (13, 14) mit geringer Dicke verbunden ist, und durch ein äußeres Betätigungsorgan (15), das auf der Klappe (9) derart vorgesehen ist, daß der Verbindungsteil (13) zur Zeit der ersten Betätigung des Organs über dem gesamten Umfang der Klappe außer entlang der Oberkante reißt, wo der Verbindungsteil (14) eine Schwenkachse für die Klappe (9) bildet, die so die Öffnung (9a) für das Ausfließen der Flüssigkeit in einer Richtung etwa senkrecht zur Achse der Kappe freigibt.

2. Kappe nach Anspruch 1, dadurch **gekennzeichnet**, daß die Klappe (9) auf dem Boden einer radialen Vertiefung (10) angeordnet ist, die in einem die Kappe oberhalb der Befestigungsmittel verlängernden Teil vorgesehen ist.

3. Kappe nach Anspruch 2, dadurch **gekennzeichnet**, daß das Betätigungsorgan (15) aus einem Lappenansatz (15) besteht, der auf der Klappe (9) vorsteht, ohne merklich über die Vertiefung vorzustehen.

4. Kappe nach Anspruch 3, dadurch **gekennzeichnet**, daß der Lappenansatz (15) horizontal radial nach außen auf der Klappe (9) vorsteht derart, daß er am Ort der Vertiefung mit der Kontur der Kappe im wesentlichen verschmolzen ist.

5. Kappe nach Anspruch 3 oder 4, dadurch **gekennzeichnet**, daß außen zwischen der Klappe (9) und dem Betätigungslappenansatz (15) ein Versteifungssteg (16) vorgesehen ist.

6. Kappe nach einem beliebigen der vorhergehenden Ansprüche, dadurch **gekennzeichnet**, daß die Klappe (9) eine Form etwa eines gleichschenkligen Dreiecks aufweist, wobei die Basis des Dreiecks der Schwenkachse der Klappe entspricht.

7. Kappe nach Anspruch 6, dadurch **gekennzeichnet**, daß der zerreißbare Verbindungsteil (13) in einer vertikalen Ebene angeordnet ist, während der die Schwenkachse der Klappe bildende Verbindungsteil (14) in einer horizontalen Ebene angeordnet ist.

## Claims

1. Plastics material one-piece spouted cap comprising a body with means (1, 2, 6) for fixing it permanently to a bottle neck and means for allowing controlled pouring of a liquid contained in the bottle, characterised in that a flap (9) occupies a substantially vertical position until the cap is first used, i.e. a position parallel to the axis of the cap and the bottle, and is joined all around its perimeter to the body of the cap by a thin web (13, 14) to close off the orifice (9a) from which the liquid is poured, and an external actuator member (15) is disposed on the flap (9) so that on the first actuation of said member the web (13) is torn around all the perimeter of the flap except along the upper edge where the web (14) forms a pivot axis for the flap (9) which thus uncovers the orifice (9a) for pouring the liquid in a direction substantially perpendicular to the axis of the cap.

2. Cap according to claim 1 characterised in that the flap (9) is on the back of a radial niche (10) in a part extending the cap above said fixing means.

3. Cap according to claim 2 characterised in that said actuator member (15) comprises a lug (13) projecting from the flap (9) without significantly projecting from said niche.

4. Cap according to claim 3 characterised in that the lug (15) projects horizontally radially outwards from the flap (9) and is substantially coincident with the contour of the cap at the location of said niche.

5. Cap according to claim 3 or claim 4 characterised in that an external stiffener spacer (16) is provided between the flap (9) and the actuator lug (15).

6. Cap according to any one of the preceding claims characterised in that the flap (9) is substantially isosceles triangle shaped, the base of said triangle corresponding to the pivot axis of the flap.

7. Cap according to claim 6 characterised in that the tearable web (13) is disposed in a vertical plane and the web (14) constituting the pivot axis of the flap is disposed in a horizontal plane.
